# EUROPÄISCHE PATENTSCHRIFT

(11) **EP 0 003 623 B1**
(45) Veröffentlichungstag und Bekanntmachung des Hinweises auf die Patenterteilung: **10.12.1980**
(21) Anmeldenummer: 79200048.1
(22) Anmeldetag: 25.01.1979
(51) Int. Cl.: B65D 85/72

(54) **Verpackung für feste oder pastöse Füllgüter**
Packing material for solid or pasty fillings
Emballage pour matériaux solides ou pâteux

(30) Priorität: 07.02.1978 NL 7801366
(43) Veröffentlichungstag der Anmeldung: 22.08.1979
(73) Patentinhaber: UNILEVER N.V., 3013 AL Rotterdam (NL); UNILEVER PLC, London EC4P 4BQ (GB)
(72) Erfinder: Petranyi, Pál István, D-2000 Hamburg 50 (DE)
(74) Vertreter: Kaiser, Henning

## Beschreibung

Die vorliegende Erfindung betrifft eine Verpackung für festes oder pastöses Füllgut, das die Neigung hat, an dem Verpackungsmaterial sitzen oder haften zu bleiben, und bezieht sich insbesondere auf das Verschlussteil dieser Verpackung. Die Verpackung ist vor allem für Fette und fetthaltige Lebensmittel, besonders für Margarine vorgesehen. Verpackung und Verschlussteil können aus jedem geeigneten Material bestehen und auch jede übliche Form wie z.B. Schachtel, Becher, Schale usw. besitzen. Das Material des Verschlussteiles sollte jedoch an seiner dem Inhalt zugewandten Seite für das Füllgut undurchlässig sein und dauerhaft verformt werden können. Bekannte Verpackungsmaterialien wie Aluminium- und Kunststoffolien, sowie auch mit Kunststoff beschichteter Karton können verwendet werden.

Bei bekannten Verpackungen, für beispielsweise Margarine, tritt das Problem auf, dass der Deckel an dem Inhalt haften bleibt, hierdurch nur schwer abzunehmen ist und daher ein Teil des Inhalts mit dem Deckel aus der Verpackung herausgezogen wird. Es ist bisher keine befriedigende Lösung bekannt, die das Haften des inhalts an der Innenseite des Deckels in ausreichendem Masse verringern könnte.

In FR-A-1 157 785 ist eine Verpackung beschrieben, bei der eine Kunststoffolie als cylindrische Mantelfläche eine weiche, plastische Masse umgibt. Die Folie ist in einem Muster geprägt, das eine Dekoration der Oberfläche der Masse ergibt. Die Folie lässt sich un bis zu 180° umbiegen und dann wie eine Haut von der Masse ohne Faltenbildung abziehen, ohne dass das dekorative Muster auf der Masse beschädigt wird.-Nach NL-A-7007970 wird ein Relief z.B. in Form einer Blume auf einer weichen Margarine mittels eines als Form dienenden Behälters erzeugt. Zwischen Behälter und Margarine ist eine dünne und sehr biegsame Folie eingelegt, die später von der geformten Oberfläche der Margarine abgezogen werden kann.-Diese Lösungen sind bei Verschlussteilen für Becher, Schalen und Kartons nicht anwendbar, da diese Verschlussteile aus weniger biegsamem Material bestehen und meist mit Rändern versehen sind, die ein genügendes Umbiegen behindern.

Nach der vorliegenden Erfindung ist die dem Füllgut zugewandte Oberfläche des Verschlussteiles mit einer Vielzahl einzelner und voneinander unabhängiger vertiefter Teile, Näpfe, Grübchen o.ä. (im folgenden Text mit "Vertiefungen" bezeichnet) versehen, die durch Rippen oder Flächen getrennt und so angeordnet und geformt sind, dass beim Auflegen und Andrücken des Verschlussteiles Luft oder ein anderes Gas eingeschlossen wird, wodurch das Füllgut diese Vertiefungen nicht ausfüllt. Das mit den Vertiefungen versehene Verschlussteil kann der aus einer Aluminium- oder Kunststofflie gebildete Deckel einer Schale oder eines Bechers sein, ein gesonderter Streifen aus diesem Material, der auf den Inhalt unter einem Deckel aufgelegt wird, ober eine abnehmbare Wandfläche einer Faltschachtel aus mit Kunststoff beschichtetem Karton.

Überraschenderweise ergab sich, dass ein Verschlussteil, dessen dem Inhalt zugewandte Seite mit kleinen Vertiefungen, Näpfchen o.ä. versehen war, weniger und teilweise sogar überhaupt nicht an dem Inhalt haften blieb. Im Gegensatz hierzu zeigten Oberflächen, bei denen die Vertiefungen miteinander verbunden waren wenigstens dieselbe Haftung an dem Füllgut, wie eine glatte Oberfläche des Verschlussteils. Man kann daher annehmen, dass ins den kleinen, voneinander unabhängigen Vertiefungen durch den Kontakt der Ränder dieser Vertiefungen mit der Oberfläche des Füllgutes Luft oder ein Gas eingeschlossen wird. Die Luftpolster in den Vertiefungen werden anscheinend durch den Inhalt der Verpackung ein wenig zusammengedrückt und unterstützen später die Trennung des Verschlussteiles von der Füllgutoberfläche, wenn das Verschlussteil abgenommen wird. Die Rippen oder Flächen zwischen den Vertiefungen ergeben einen Abdruck auf der Oberseite des Füllgutes, welcher beim Abnehmen des Verschlussteiles erhalten bleibt. Die Form der einzelnen kleinen Erhebungen auf der Oberseite des Inhalts zeigt, dass diese Erhebungen die Vertiefungen des Verschlussteiles nicht ausgefüllt haben.

Form, Grösse und Anordnung der Vertiefungen nach der Erfindung können in einem weiten Ausmasse verändert werden. Dabei sind die durch das Verpackungsmaterial gegebenen Möglichkeiten für die Ausformung der Vertiefungen, die Eingenschaften des Füllgutes und gegebenenfalls auch die Verfahren zum Auflegen und Andrücken des Verschlussteiles zu beachten. Nach der Erfindung beträgt die Oberfläche der zwischen den Vertiefungen zusammenhängend verlaufenden Rippen oder Flächen, die gegen das Füllgut gerichtet sind, bis zu 90% der auf das Füllgut aufgelegten Gesamtfläche des Verschlussteils. Die offene Fläche einer Vertiefung kann eine Grösse von 1 mm²⁻30 mm² besitzen, wobei diese offene Fläche etwa in der Ebene der Oberfläche der zusammenhängenden Rippen oder Flächen zu messen ist. Die maximale Tiefe der Vertiefungen beträgt vorzugsweise 0,15-1,5 mm, kann gegebenenfalls aber auch noch grösser sein. Die Vertiefungen können einen beliebigen Querschnitt besitzen und beispielsweise rund, oval, quadratisch oder dreieckig sein. Beim Auflegen der Verschlussteile ist darauf zu achten, dass die Rippen rund um die Vertiefung durch den Kontakt mit der Oberfläche des Inhalts den Raum der Vertiefungen abschliessen, bevor aus diesem die Luft entweicht. Bei Oberflächen, die vor dem Auflegen des Verschlussteiles bereits verhältnismässig eben sind, sind wenige flache Vertiefungen ausreichend. Wird dagegen durch Aufdrücken des Verschlussteiles das Füllgut erst verteilt und eine etwa ebene Oberfläche erzeugt, sind optimale Abmessungen zu ermitteln.

In einer bevorzugten Ausführung besteht das Verschlussteil der Verpackung aus einer Kunststoffolie, in die wenigstens auf ihrer auf das Füllgut aufzulegenden Oberfläche Vertiefungen geprägt sind. Die Prägung kann beispielsweise unmittelbar nach ihrer Herstellung auf einem geeigneten Kalander in bekannter Weise erfolgen. Mit Polystyrolfolien, die in dieser Weise hergestellt und als Deckblätter auf Margarine unmittelbar nach ihrer Abfüllung in Schalen aufgelegt wurden, konnte festgestellt werden, dass beinahe keine Margarine mehr an den Deckblättern haften blieb.

In einer anderen bevorzugten Ausführung eines Verschlussteiles aus Kunststoffolie wurden die Vertiefungen, beziehungsweise die zwischen ihnen miteinander verbundenen Rippen durch Tiefziehen erzeugt. Es ist vorteilhaft, das Tiefziehen der auf das Füllgut aufzulegenden Fläche des Verschlussteiles bei Deckeln für Becher oder Schalen gleichzeitig mit den übrigen üblichen Verformungen des Deckels vorzunehmen. Dies ergibt ein entsprechendes Muster auf der äusseren Seite des Deckels. Eine Bedruckung des Materials für die Deckel wird in diesem Falle vor dem Tiefziehen vorgenommen. Sowohl die durch Prägungen als auch durch Tiefziehen in den Verschlussteilen herzustellenden Vertiefungen können eine offene Fläche von 1 mm² bis 25 mm² besitzen.

Bei tiefgezogenen Deckeln wurde eine gute Trennung des Deckels von einer Margarine-Oberfläche erreicht, wenn die Tiefe der Vertiefungen 0,3 bis 1,2 mm betrug.

Die besten Ergebnisse werden bei tiefgezogenen Deckeln für Margarinebecher erreicht, wenn die offene Fläche einer jeden Vertiefung 2,0--6,5 mm² und die Tiefe der Vertiefungen 0,4 bis 0,6 mm beträgt, wobei die seitlichen Wände der Vertiefungen im Winkel von etwa 60° zur gemeinsamen Oberfläche der Rippen verlaufen. Bei tiefgezogenen Deckeln wird eine Form der Vertiefung bevorzugt, die einem Pyramidenstumpf mit etwa quadratischem Querschnitt entspricht. Bei Deckeln für Schalen, deren Länge grösser ist als ihre Breite, hat es sich als zweckmässig herausgestellt, die quadratischen Vertiefungen so in dem Deckel anzuordnen, dass eine Diagonale der offenen Flächen sich in Längsrichtung der Schale befindet.

Eine andere Ausführung besitzt Vertiefungen, die etwa oval sind und eine offene Fläche von 0,8 x 0,1 mm bis 2,0 x 0,5 mm besitzen. Diese Vertiefungen waren in Reihen neben einander und mit einer wechselnder Längsrichtung angeordnet. Ein Muster von Vertiefungen der vorstehend beschriebenen Art ergibt sich beispielsweise, wenn ein Drahtgewebe auf ein Verpackungsmaterial gedrückt wird. Bei einer Prägung mit einem Drahtgewebe ist jedoch darauf zu achten, dass die einzelnen, eingedrückten Vertiefungen im wesentlichen nicht miteinander in Berührung stehen, sondern durch Rippen oder Flächen, die nicht geprägt sind, von einander getrennt werden. Eine solche Weise zum Anbringen von Vertiefungen eignet sich insbesondere für mit Kunststoff beschichtetes Kartonmaterial. Bei einer Verpackung nach der Erfindung, die aus einer Faltschachtel und einem Deckel besteht, sind die Vertiefungen wenigstens in die auf den Inhalt aufzulegende Seite des Deckels eingeprägt.

Durch die Anwendung von Vertiefungen konnte insbesondere die Haftung von Verschlussteilen auf Margarine in Verpackungen, die unmittelbar nach dem Einfüllen der Margarine verschlossen wurden, und in denen die Margarine erst im Laufe der folgenden Tage vollständig auskristallisierte, deutlich verringert werden.

Einige Ausführungsbeispiele sind auf den beigefügten Zeichnungen schematisch dargestellt und werden nachstehend beschrieben.

Fig. zeigt einen Ausschnitt aus einer tiefgezogenen Folie;

Fig. 2 zeigt einen Schnitt durch einen Teil eines Bechers mit einem tiefgezogenen Deckel;

Fig. 3 zeigt einen Schnitt durch eine Folie mit Vertiefungen, die durch Prägen erzeugt wurden;

Fig. 4 zeigt einen Schnitt durch ein mit Vertiefungen versehenes Kartonmaterial;

Fig. 5 zeigt eine Faltschachtel.

Fig. 1 zeigt die auf das Füllgut aufzulegende Seite einer tiefgezogenen Folie aus Polystyrol oder Polyvinylchlorid. Die Folie ist beispielsweise 0,2 mm dick. Durch Tiefziehen ist eine Anzahl von Vertiefungen 1 geschaffen worden, zwischen denen zusammenhängende Rippen 2 verlaufen. Die Vertiefungen haben einen offenen rechteckigen Querschnitt in der Ebene der Rippen 2 von a x b und eine Tiefe gegenüber der Ebene der Rippen von t. Die Breite der Rippen ist mit s bezeichnet. Die Seitenwände 3 der Vertiefungen 1 verlaufen in einem Winkel von etwa 60° zu der Ebene der Rippen 2. Die Kanten zwischen de Flächen der Rippen und Vertiefungen können auch leicht abgerundet sein.

In Fig. 2 ist ein tiefgezogener Becherdeckel 10 auf einem Becher 11, der mit Margarine 12 gefüllt ist, dargestellt. Der Deckel 10 liegt mit den Rippen 2 auf der Margarine auf und dringt ein wenig in ihre Oberfläche ein. Bei diesem Beispiel verlaufen die Seitenwände 3 in einem Winkel von 45°. In den Vertiefungen 1 bilden sich Luftpolster, die durch den Kontakt der Rippen 2 mit der Oberfläche der Margarine 12 von einander getrennt werden.

Deckel, die aus einer Folie von 0,2 mm Dicke tiefgezogen waren und Muster gemäss Fig. 1 und 2 besassen, wurden auf Margarinebecher aufgelegt, welch einen Öffnungsquerschnitt von etwa 12,5 x 8,5 cm mit abgerundeten Ecken besassen. Die Vertiefungen 1 hatten die Form quadratischer Pyramidenstümpfe. Die Deckel wurden mechanisch auf frische Margarine aufgelegt. Nach Lagerung bei 15°C während 3 und 6 Wochen wurden die Deckel abgenommen.

Tabelle 1 zeigt, wieviel Margarine bei Mustern mit verschiedenen Abmessungen an den abgenommenen Deckeln haften blieb.

Die bei den Deckeln mit Vertiefungen noch vorhandene Margarine befand sich überwiegend in der Nähe der Deckelränder, wo die Oberfläche der Margarine offenbar durch den Deckel stärker zur Seite gedrückt worden war.

In Fig. 3 ist eine Folie 22 dargestellt, in die quadratische Vertiefungen 21 eingeprägt sind. Die Folie hatte eine Dicke d von 0,35 mm und die Tiefe der Einprägungen war t gleich 0,15 mm. Die Kantenlänge a der Einprägungen betrug 1 mm und die Breite der zwischen den Vertiefungen verbleibenden Stege s war 0,5 mm. Diese Follen 22 wurden als Deckblätter auf die frische Margarine in Bechern aufgelegt; die mit einem zusätzlichen Deckel verschlossenen Margarinebecher wurden bei 15°C etwa 6 Wochen gelagert, dann auf 20°C erwärmt, und es zeigte sich beim Abziehen dieser Deckblätter, dass kaum Margarine an der geprägten Seite der Folien haften blieb. Von der gleichen Folie wurden auch Deckblätter mit der glatten Seite auf die Margarine aufgelegt, worauf dieselbe Behandlung erfolgte. Beim Abnehmen ergab sich, dass nahezu die gesamte Fläche der glatten Seite mit Margarine bedeckt war.

Aus Untersuchungen mit Margarinesorten verschiedener Zusammensetzung und mit verschiedenen Kunststoffolien konnte entnommen werden, dass die Anordnung von Vertiefungen in der auf das Fülgut aufzulegenden Seite des Verschlussteiles imer einen deutlichen Vorteil gegenüber der Verwendung desselben Materials ohne Vertiefungen brachte, und dass der Einfluss sowohl des Verpackungsmateriales als auch der Zusammensetzung des Inhalts und der Temperatur verhältnismässig gering ist, wie Tabelle 2 zeigt.

Die in Fig. 5 gezeigte Faltschachtel 34 besitzt einen aufklappbaren Deckel 35, an dessen Innenseite 36 der Inhalt 37 haftete. Der Deckel war daher schwer zu öffnen. Durch ein auf der Innenseite 36 des Kartonmaterials (32) geprägtes Muster, welches in Fig. 5 angedeutet ist, konnte die Haftung wesentlich herabgesetzt werden. In das auf der Innenseite mit Polyäthylen beschichtete, kunststoffhaltige Kartonmaterial wurde beispielsweise mit Hilfe eines Drahtgitters dieses Muster eingeprägt. Es bestand aus versetzt zu einander angeordneten Vertiefungen 31, welche dem Abdruck des Drahtgitters ensprechend oval waren und Abmessungen von a x b = 1,0 x 0,3 bis 1,0 x 0,1 mm besassen. Eine maximale Tiefe t der Einprägungen wurde bis zu 0,25 mm festgestellt. Einen Schnitt durch dieses Kartonmaterial zeigt Fig. 4. Das bei diesem Beispiel verwendete Drahtgitter hatte eine Maschenweite von 1 x 1 mm und eine Drahtstärke von 0,35 mm und ergab etwa 64 Vertiefungen pro cm². Die Verwendung anderer Drahtgitter ergab jedoch ebenfalls, dass weniger Kraft zum Öffnen der Verpackung notwendig war und dass an dem Deckel weniger Margarine haften blieb. Auch bei diesen Mustern darf die Einprägung nur so weit erfolgen, dass die Vertiefungen 31 nicht eine Verbindung untereinander besitzen. Deckelflächen, bei denen die Vertiefungen 31 miteinander verbunden waren, gaben kein besseres Ergebnis als glatte Deckel.

Die gute Trennwirkung der verschiedenen Muster von Vertiefungen war nicht nut daraus zu ersehen, dass die Verschlussteile, mit Ausnahme einiger weniger Stellen insbesondere an den Rändern, vollständig frei von dem hieran haftenden Inhalt waren, sondern es konnte auch festgestellt werden, in welchem Masse weniger kraft zum Anheben des Verschlussteiles notwendig war, wie folgende Tabelle 2 zeigt, die

auf Untersuchungen mit den im Zusammenhang mit Fig. 3 beschriebenen Deckblättern beruht:

## Patentansprüche

1. Verpackung für festes oder pastöses Füllgut, das zum Anhaften an dem Verpackungsmaterial neigt, insbesondere für Fette und fetthaltige Lebensmittel, mit einem Verschlussteil, wobei das Verschlussteil aus einem Material besteht, welches für das zu verpackende Füllgut undurchlässig ist und dauerhaft verformt werden kann, dadurch gekennzeichnet, dass die dem Füllgut zugewandte Seite des Verschlussteils (10,22,35) mit einer Vielzahl einzelner, von einander unabhängiger und durch Rippen (2) oder Flächen getrennter Vertiefungen (1,21,31) versehen ist, die so angeordnet und geformt sind, dass die Rippen (2) oder Flächen beim Auflegen und Andrücken des Verschlussteils auf das Füllgut (12,37) durch Kontakt mit der Oberfläche des Füllguts (12,37) die Gas enthaltenden Vertiefungen (1,21,31) abschliessen, wodurch diese Vertiefungen nicht mit dem Füllgut ausgefüllt werden können.

2. Verpackung nach Anspruch 1, dadurch gekennzeichnet, dass die offenen Flächen (a x b) einer Vertiefung (1,21,31) eine Grösse von 1 mm² bis 30 mm2 haben, gemessen in der Ebene der Oberfläche der zusammenhängenden Rippen (2) oder Flächen und dass die maximale Tiefe (t) der Vertiefungen 0,15 bis 1,5 mm beträgt.

3. Verpackung nach Anspruch 1 oder 2, dadurch gekennzeichnet, dass das Verschlussteil aus einer Konststoffolie (22) besteht, in die in ihre auf das Füllgut aufzulegende Oberfläche Vertiefungen (21) geprägt sind.

4. Verpackung nach Anspruch 1 oder 2, dadurch gekennzeichnet, dass das Verschlussteil aus einer Kunststoffolie besteht, bei der das aus einzelnen Vertiefungen und zusammenhängenden Rippen (2) oder Flächen bestehende Muster durch Tiefziehen erzeugt wurde.

5. Verpackung nach Anspruch 4, bestehend aus einem Becher und einem Deckel als Verschlussteil für den Becher, dadurch gekennzeichnet, dass das Muster in der ebenen Deckelfläche gleichzeitig mit den übrigen Verformungen des Deckels (10) tiefgezogen ist.

6. Verpackung nach Anspruch 4 oder 5, dadurch gekennzeichnet, dass die Vertiefungen (1) die Form eines Pyramidenstumpfes mit rechteckigem Querschnitt und einem Winkel der Seitenwände (3) von 45 bis 60° besitzen.

7. Verpackung nach Anspruch 6, dadurch gekennzeichnet, dass die offene Fläche (a x b) jeder Vertiefung (1) eine Grösse von 2 bis 6,5 mm² und eine Tiefe von 0,4 bis 0,6 mm hat.

8. Verpackung nach Anspruch 1 oder 2, bestehend aus einer Faltschachtel und einem Deckel aus einem mit Kunststoff beschichteten Kartonmaterial, dadurch gekennzeichnet, dass die Vertiefungen (31) in die auf den Inhalt aufzulegende Seite wenigstens des Deckels eingeprägt sind.

9. Verpackung nach Anspruch 4 oder 8, dadurch gekennzeichnet, dass die Vertiefungen (31) oval sind, eine offene Fläche (a x b) von 0,8 x 0,1 mm bis 2,0 x 0,5 mm besitzen, und in Reihen nebeneinander mit wechselnder Längsrichtung der Vertiefungen angeordnet sind.

## Claims

1. Package for solid or pasty goods which have the tendency to adhere to the packaging material, particularly for fats and fat-containing foodstuffs, with a closure consisting of material that is impervious to the goods to be packaged and can be durably deformed, characterized in that the side of the closure (10, 22, 35) facing the goods to packaged is provided with a great number of separate cavities (1, 21, 31) independent of each other and separated by ribs (2) or flat surfaces, said cavities being arranged and shaped in such a way that when the closure is put on and pushed down against the goods (12, 37) to be packaged, the ribs (2) or flat surfaces shut off the gas-containing cavities (1, 21, 31) through contact with the surface of the goods to be packaged (12, 37), as a result of which these cavities cannot get filled up with the goods to be packaged.

2. Package according to claim 1, characterized in that the open areas (a x b) of a cavity (1, 21, 31) have a size of 1 mm² to 30 mm², measured in the plane of the upper side of the interconnected ribs (2) or flat surfaces and that the maximum depth (t) of the cavities is 0.15 to 1.5 mm.

3. Package according to claim 1 or 2, characterized in that the closure consists of a plastics film (22), in which cavities (21) have been embossed in the surface to be placed on the goods to be packaged.

4. Package according to claim 1 or 2, characterized in that the closure consists of a plastics film, in which the pattern consisting of separate cavities and interconnected ribs (2) or flat surfaces was obtained by deep-drawing.

5. Package according to claim 4, consisting of a beaker and a lid as closure for the beaker, characterized in that the pattern in the flat side of the lid was obtained simultaneously with the other deformations of the lid (10) by deep-drawing.

6. Package according to claim 4 or 5, characterized in that the cavities (1) have the form of a truncated pyramid with a rectangular cross-section and an angle of the side walls (3) of 45 to 60°.

7. Package according to claim 6, characterized in that the open area (a x b) of each cavity (1) has a size of 2 to 6.5 mm² and a depth of 0.4 to 0.6 mm.

8. Package according to claim 1 or 2, consisting of a folding box and a lid of plastic- coated cardboard, characterized in that the cavities (31) have been embossed in the side of at least the lid to be placed on the contents.

9. Package according to claim 4 or 8, characterized in that the cavities (31) are oval, have an open area (a x h) of 0.8 x 0.1 mm to 2.0 x 0.5 mm and have been arranged in rows next to each other with a varying longitudinal direction of the cavities.

## Revendications

1. Emballage pour produits solides ou pâteux qui ont tendance à se coller sur le matériau de l'emballage, en particulier pour graises et denrées graisseuses, comportant un élément de fermeture qui est réalisé en un matériau qui est imperméable au produit à emballer et peut être déformé en permanence, caractérisé par le fait que la face, tournée vers le produit, de l'élément de fermeture (10, 22, 35) est munie d'un certain nombre de creux (1, 21, 31) indépendants les uns des autres, séparés par des nervures (2) ou surfaces et disposés et façonnés de façon que les nervures (2) ou surfaces lors de a pose et du serrage de l'élément de fermeture sur le produit emballé (12, 37) forment de par leur contact avec la surface de ce dernier, les creux (1, 21, 31 ) contenant du gaz, de sorte que ces creux ne peuvent plus être remplis du produit emballé.

## Revendications

2. Emballage selon la revendication 1, caractérisé par le fait que les surfaces ouvertes (a x b) d'un creux (1, 21, 31) ont une dimension de 1 mm² à 30 mm² mesurée dans le plan de la surface des nervures (2) ou surfaces continues et que la profondeur maximale (t) des creux est de 0,1;5 à 1,5 mm.

3. Emballage selon la revendication 1 ou 2, caractérisé par le fait que l'élément de fermeture est realisé en une feuille de matière plastique (22) dans la surface, appliquée sur le produit emballé de laquelle sont imprimés des creux (21).

4. Emballage selon la revendication 1 ou 2, caractérisé par le fait que l'élément de fermeture est réalisé en une feuille de matière plastique dans laquelle le dessin constitué de différents creux et de nervures (2) ou surfaces continues a été obtenu par emboutissage profond.

5. Emballage selon la revendication 4, constitué par un gobelet et un couvercle servant d'élément de fermeture pour ledit gobelet, caractérisé par le fait que le dessin dans la surface plane du couvercle est réalisé par emboutissage profond en même temps que les autres façonnages du couvercle (10).

6. Emballage selon la revendication 4 ou 5, caractérisé par le fait que les creux (1) ont la forme d'un tronc de pyramide avec section transversale rectangulaire et un angle des parois latérales (3) de 45 à 60°.

7. Emballage selon la revendication 6, caractérisé par le fait que la surface ouverte (a x b) de chaque creux (1) a une dimension de 2 à 6,5 mm² et une profondeur de 0,4 à 0,6 mm.

8. Emballage selon la revendication 1 ou 2, constitué par une bôite pliante et un couvercle en un matériau en carton recouvert de matière plastique, caractérisé par le fait que les creux (31) sont imprimés dans la face, à appliquer sur le contenu, au moins du couvercle.

9. Emballage selon la revendication 4 ou 8 caractérisé par le fait que les creux (31) sont ovales, ont une surface ouverte (a x b) de 0,8 x 0,1 mm à 2,0 x 0,5 mm et sont disposés en rangées les uns à côtré des autres avec sens longitudinal alterné des creux.
